# DEMANDE DE BREVET EUROPEEN

(11) **EP 1 837 721 A1**
(43) Date de publication de la demande: **26.09.2007**
(21) Numéro de dépôt: 06111727.1
(22) Date de dépôt: 24.03.2006
(51) Int. Cl.: G04D 3/00, G04B 17/06

(54) **Pièce de micro-mécanique en matériau isolant et son procédé de fabrication**

(71) Demandeur: ETA SA Manufacture Horlogère Suisse, 2540 Grenchen (CH)
(72) Inventeur: Conus, Thierry, 2543 Lengnau (CH); Lipunner, Marc, 2540 Grenchen (CH); Marmy, Philippe, 2900 Porrentruy (CH); Krähenbühl, Benjamin, 2544 Bettlach (CH); Reber, Michael, 4900 Langethal (CH)
(74) Mandataire: Ravenel, Thierry Gérard Louis

(57) **Abrégé**

Une pièce de micro-mécanique en matériau isolant, tel qu'un spiral (1) en silicium de mouvement horloger à tendance à coller à une pièce voisine lorsqu'il est en mouvement, tel que le coq (9) comme représenté dans la partie gauche de la figure. Cet inconvénient est éliminé, comme représenté dans la partie droite de la figure, en effectuant sur tout ou partie de la surface un faible dépôt de métal, de préférence inoxydable et amagnétique, tel que de l'or, du platine du rhodium ou du silicium.

## Description

### Domaine technique

La présente invention concerne une pièce de micro-mécanique réalisée en un matériau isolant, et plus particulièrement une pièce fixe ou mobile d'un mouvement horloger dont la proximité d'autres pièces ne perturbe pas le fonctionnement d'une pièce mobile, directement, ou indirectement par l'attraction de particules.

### Arrière plan technologique

Les matériaux isolants, tels que le silicium et ses composés, le quartz, le diamant, le verre, la céramique ou autres sont de plus en plus utilisés pour réaliser des pièces de micro-mécanique horlogère, qu'il s'agisse de pièces fixes, telles que des platines ou des ponts, ou de pièces mobiles faisant par exemple partie de la chaîne cinématique, ou du système réglant telles que le spiral, le balancier ou l'échappement.

On a observé, en particulier sur un spiral totalement isolé des autres pièces par exemple par pitonnage et collage au moyen d'une colle non conductrice, que l'emploi du silicium avait un inconvénient. En effet au bout d'un certain temps de fonctionnement, un certain nombre de spires situées entre la courbe à l'extérieur et la courbe à l'intérieur du spiral a tendance à venir se coller au coq, ce qui nuit forcément à l'isochronisme du système réglant. Le même phénomène pourrait être observé avec d'autres pièces réalisées en silicium ou en un autre matériau isolant, ce qui aurait également au final un effet néfaste sur l'isochronisme.

### Résumé de l'invention

La présente invention vise donc à apporter une solution au problème évoqué ci-dessus en procurant une pièce de micro-mécanique fixe ou mobile réalisée en un matériau isolant dont un traitement de surface permet d'éviter le risque de collage.

A cet effet l'invention a pour objet une pièce de micro-mécanique réalisée en un matériau isolant, tel que le silicium, et ses composés, le diamant, le verre, la céramique ou autres, dont tout ou une partie de sa surface est revêtue d'un mince dépôt métallique de préférence inférieur à 50 nm. Ce très mince dépôt invisible à l'oeil nu, mais décelable par les moyens d'analyse actuels permet de supprimer les risques d'attraction et de collage par une pièce voisine, cette attraction pouvant être due à des frottements ou des tensions susceptible de créer dans la pièce des charges électrostatiques.

Ce dépôt peut être effectué sur une pièce en matériau isolant monobloc ou composite, c'est-à-dire dont au moins la surface extérieure est en matériau isolant.

Parmi les matériaux permettant d'atteindre le but sus-indiqué on choisit de préférence les métaux inoxydables et amagnétiques tels que l'or, le platine, , le rhodium, le palladium. Ces métaux peuvent être déposés par des procédés connus permettant de contrôler l'épaisseur en ajustant les conditions opératoires, par exemple par sputtering, PVD, dopage, implantation ionique ou par un procédé électrolytique.

Dans un mode d'application préféré, ladite pièce de micro-mécanique est une pièce de la chaîne cinématique d'un mouvement horloger, telle qu'un spiral, une ancre, une roue d'échappement ou une roue dentée, ou n'importe quelle autre pièce fixe pouvant par exemple constituer le palier de l'axe d'un mobile. Dans la description détaillée qui va suivre, l'invention sera plus particulièrement illustrée par un spiral qui est la pièce la plus sensible d'un mouvement horloger.

L'invention concerne également une pièce d'horlogerie intégrant une telle pièce de micro-mécanique.

### Brève description des dessins

D'autres caractéristiques et avantages de la présente invention apparaîtront plus clairement dans la description qui suit d'un exemple de réalisation, donné à titre illustratif et non limitatif, en référence aux dessins annexés dans lesquels :
- la figure 1 représente en vue de dessus partiellement arrachée un balancier-spiral pourvu d'un spiral traité selon l'invention, et
- la figure 2 est une représentation en coupe selon la ligne II-II de la figure 1, avec représentation de la partie arrachée.

### Description détaillée de l'invention

L'invention sera plus particulièrement illustrée par un dispositif réglant balancier-spiral représenté à la figure 1, dans lequel le spiral 1 est réalisé, à titre d'exemple, en silicium, en adaptant les procédés de micro-usinage employés dans la fabrication de circuits intégrés ou d'accéléromètres à partir d'une plaquette de silicium ou de tout autre matériau isolant amorphe ou cristallin. On peut par exemple effectuer une attaque chimique par voie humide, un usinage à sec par plasma ou une gravure ionique réactive (RIE) en utilisant des masques appropriés au contour souhaité pour le spiral.

Compte tenu des petites dimensions, une même plaquette de silicium permet de fabriquer un lot de spiraux dont les caractéristiques sont déterminées par l'épaisseur de la plaquette et la forme des masques, lesdites caractéristiques étant calculées pour un fonctionnement du spiral dans un plan.

En se référant maintenant à la figure 2, dont la représentation en coupe est limitée au spiral 1 et au coq 9, on a représenté dans la partie gauche le comportement des spires 11 au bout d'un certain temps de fonctionnement lorsque le spiral 1 n'a subi aucun traitement. Comme on peut le voir, les spires 11 s'écartent de leur position normale représentée en pointillés en étant attirées par le coq 9 et peuvent même venir coller à celui-ci, ce qui perturbe évidemment la marche normale, c'est-à-dire une marche n'ayant que des mouvements d'extension/contraction dans un plan.

Dans la partie droite on a représenté le spiral 1 après traitement, la ligne en pointillés représentant la position qu'occuperaient les spires 11 en absence de traitement. Comme on le voit le spiral reste parfaitement dans un plan. On s'est en effet aperçu de façon surprenante qu'en effectuant un traitement consistant en un très faible dépôt métallique sur tout ou partie de la surface des spires, on annihilait l'effet néfaste précédemment décrit, sans pour autant modifier les propriétés mécaniques intrinsèques du spiral. Par "très faible dépôt", on entend un dépôt ayant une épaisseur inférieure à 50 nm de préférence comprise entre 10 et 20nm. Lorsque le dépôt est inférieur à 50 nm, les propriétés mécaniques intrinsèques de la pièce ne sont pas modifiées et le dépôt est invisible à l'oeil nu, mais néanmoins décelable par les techniques actuelles d'analyse. Le métal utilisé est de préférence un métal inoxydable et amagnétique tel que l'or, le platine, le rhodium, le palladium, . Ce dépôt peut être effectué au moyen de divers procédés connus, tels que le sputtering, le dépôt PVD, l'implantation ionique ou le dépôt électrolytique.

A titre d'exemple on a effectué un dépôt d'or de 15 nm par "sputtering", c'est-à-dire en effectuant une métallisation par pulvérisation cathodique sous vide, avec une cible en or, en appliquant une tension de 60 mA pendant 15 secondes.

On vient de décrire un spiral en silicium, mais d'autres matériaux amorphes ou cristallins non conducteurs peuvent également être utilisés, tels qu'indiqués précédemment, et être traités avec une métallisation superficielle évitant les risques d'attraction ou de collage.

Il est également possible d'utiliser un matériau composite pour réaliser par exemple un spiral ayant une âme en silicium et un revêtement épais en dioxyde de silicium sur lequel sera effectué le très faible dépôt métallique.

Un "matériau composite" peut également comprendre une âme métallique noyée dans un matériau isolant.

De même l'invention n'est pas limitée à un spiral et peut s'appliquer à d'autres pièces en mouvement telles qu'une ancre, une roue d'échappement ou une roue dentée, ainsi qu'à des pièces fixes.

## Revendications

1. Pièce de micro-mécanique réalisée en au moins un matériau isolant, et destinée à être intégrée dans la chaîne cinématique d'un mouvement horloger, **caractérisée en ce qu'**elle est revêtue sur tout ou partie de sa surface d'un dépôt métallique conducteur.

2. Pièce de micro-mécanique selon la revendication 1, **caractérisée en ce que** le dépôt métallique a une épaisseur inférieure à 50 nm, de préférence comprise entre 10 et 20nm.

3. Pièce de micro-mécanique selon la revendication 1, **caractérisée en ce que** le matériau isolant est choisi parmi le silicium et ses composés, le diamant, le verre et la céramique.

4. Pièce de micro-mécanique selon la revendication 3, **caractérisée en ce qu'**elle comporte une âme en silicium sur laquelle est formé un revêtement de dioxyde de silicium ayant une épaisseur supérieure à 50 nm.

5. Pièce de micro-mécanique selon la revendication 1, **caractérisée en ce que** le métal utilisé pour effectuer le dépôt est un métal inoxydable et amagnétique.

6. Pièce de micro-mécanique selon la revendication 5, **caractérisée en ce que** le métal est choisi parmi l'or, le platine le rhodium et le palladium.

7. Pièce de micro-mécanique selon la revendication 1, **caractérisée en ce qu'**elle consiste en un composant de l'échappement ou du système balancier-spiral tel que un spiral, une ancre, une roue d'échappement ou une roue dentée, ou toute autre pièce fixe ou mobile.

8. Pièce d'horlogerie comportant une pièce de micro-mécanique selon une quelconque des revendications précédentes.

9. Procédé de fabrication d'une pièce de micro-mécanique selon une quelconque des revendications précédentes, **caractérisé en ce qu'**il comporte les étapes consistant à :
- usiner une pièce ou un lot de pièces dans une plaque de matériau isolant, et
- effectuer sur tout ou partie de la surface de la pièce un dépôt de métal conducteur en ajustant les conditions opératoires pour obtenir l'épaisseur désirée.

10. Procédé selon la revendication 9, **caractérisé en ce que** le dépôt métallique est effectué par sputtering, PVD, dopage, implantation ionique, par un procédé électrolytique, ou tout autre procédé permettant d'obtenir un tel dépôt.

11. Procédé selon la revendication 9, **caractérisé en ce que** le matériau isolant est du silicium recouvert de silicium et le métal est de l'or.
